# EUROPÄISCHE PATENTSCHRIFT

(11) **EP 0 943 769 B1**
(45) Veröffentlichungstag und Bekanntmachung des Hinweises auf die Patenterteilung: **20.06.2007**
(21) Anmeldenummer: 99105781.1
(22) Anmeldetag: 22.03.1999
(51) Int. Cl.: E05C 9/22, E05C 9/24, E05C 9/06, E05F 7/08

(54) **Montagefreundlicher Zentralverschluss**
Central locking system, which is easy to mount
Système de verrouillage centralisé à montage simple

(30) Priorität: 20.03.1998 DE 19812352
(43) Veröffentlichungstag der Anmeldung: 22.09.1999
(73) Patentinhaber: HAUTAU GmbH, 31691 Helpsen (DE)
(72) Erfinder: Mügge, Dirk, 32457 Porta Westfalica (DE)
(74) Vertreter: Leonhard, Frank Reimund

(56) Entgegenhaltungen:
- EP-A- 0 592 350
- FR-A- 2 415 187

## Beschreibung

Die Erfindung betrifft einen verdeckt im Falz einbaubaren Zentralverschluss für Flügel von Fenstern oder Türen mit einem Profilrahmen aus Metall oder Kunststoff. Auch beansprucht ist ein Verfahren zum Montieren eines Zentralverschlusses.

Vielfach haben die Profilrahmen im Bereich des Flügelfalzes eine um den Flügelrahmen umlaufende Nut zur Aufnahme der Teile eines Zentralverschlusses. Bei Profilrahmen aus Metall oder Kunststoff weisen die Nuten seitliche Hinterschneidungen auf, in die seitliche Stege von Führungs- oder Halteteilen (Tragteile) des Zentralverschlusses eingreifen können, wobei zur Montage die Tragteile von den Enden der Nuten her in diese eingeschoben werden, um anschließend an der vorgesehenen Montagestelle festgelegt zu werden, vgl. DE-A 29 02 459 (Ferco), entspricht FR-A 2 415 187 mit der dortigen Figur 1, welche die obere Ecke von einer Montagestelle für eine Eckumlenkung zeigt, die an einem Flügel angeordnet ist, der die genannte umlaufende Nut mit Hinterschneidungen aufweist. Der dortige Winkelkasten (Bezugszeichen 18, mit horizontalem Schenkel 19 nach dortigen Bezugszeichen) wird horizontal in die Nut eingeschoben und mit einem U-förmigen Bügel (dort 39) an der senkrecht dazu verlaufenden hinterschnittenen Nut festgelegt. Gleichzeitig greift er in eine horizontale Nut 35 an dem horizontalen Schenkel (dort 19) ein, womit die Festlegung des dortigen Winkelkastens (als Eckumlenkung) durch Eingriff in hinterschnittene Nuten und durch Festlegung an den senkrecht dazu verlaufenden Nuten im Eckbereich des Profilrahmens erfolgt.

Zum Festlegen der verschiedenen Teile des Zentralverschlusses können auch andere, unterschiedlich ausgebildete Befestigungselemente, insbesondere Schrauben erforderlich sein, so dass die Vorbereitung der Anbringung des Zentralverschlusses ebenso wie die Montage und Festlegung seiner Teile kompliziert und zeitaufwendig sind.

Zu den Teilen eines Zentralverschlusses gehören üblicherweise das zentrale Getriebeteil, an dem der zumeist einzige Betätigungshebel angebracht ist, eine oder mehrere Eckumlenkungen, über welche die Betätigungshübe des Betätigungshebels von einer Flügelseite auf die angrenzenden Flügelstirnseiten übertragen werden können, Ausstellarme zur Halterung und Führung des Flügels während der Öffnungsbewegungen, Verschließelemente, die zum Verriegeln des Flügels in der Schließstellung dienen, sowie weitere Teile, wie Ecklager, die ein Schwenken des Flügels um eine seiner Seiten, meistens der Unterkante, ermöglichen. Die einzelnen Teile des Zentralverschlusses weisen dabei jeweils Tragglieder auf, mit denen die Teile am Flügel befestigt werden können und die zur Führung oder Lagerung von längsverschieblichen oder schwenkbaren Teilen des Beschlages dienen. Überall dort, wo ein Befestigungselement den Verschiebeweg der beweglichen Teile des Zentralverschlusses kreuzt, wird in dem verschieblichen Teil ein Langloch in der Länge des Verschiebeweges vorgesehen, durch welches das Befestigungselement hindurchgreift.

Es ist **Aufgabe der Erfindung**, einen Zentralverschluß der angegebenen Art so weiterzuentwickeln, daß dessen Montage und Festlegung wesentlich einfacher und zeitsparender erfolgen kann. Dabei sollen die bei einer späteren Betätigung des Zentralverschlusses aufgewendeten Kräfte zuverlässig am Rahmen aufgenommen werden können.

Diese Aufgabe wird mit Anspruch 1 oder Anspruch 14 gelöst.

Aufgrund dieser Ausbildung kann bei der Montage zum Beispiel für die Oberkante eines Flügels (die obere Stirnseite) zunächst das Tragglied einer Ausstellschere mit seinen seitlichen Stegen vom Ende der Nut in diese eingeschoben werden. Das Tragglied wird so weit eingeschoben, daß der in ihm geführte Treibstangenabschnitt noch aus der Flügelecke hervorsteht; er wird mit einem formschlüssig eingreifenden Zapfenelement einer anzuordnenden Eckumlenkung, bzw. des in der Eckumlenkung verschieblich geführten Umlenkbandes verbunden. Anschließend wird das Eckumlenkungsgehäuse mit seinem oberen Schenkel, der ebenfalls seitliche Stege aufweist, so in die Nut eingeschoben, daß seine Stege in die Hinterschneidung der Nut eingreifen, ebenso wie dies zuvor bei den Stegen des Scherenteils der Fall gewesen ist. Beide Teile werden an der Oberkante des Flügels in die vorbestimmte gegenseitige Stellung gebracht und dann mit einem einzigen Befestigungselement gemeinsam in der Nut festgelegt, insbesondere steckerartig am Nutgrund der Nut (Anspruch 1, Anspruch 14). Bei mehreren Eckumlenkungen erfolgt das entsprechend mehrfach.

Dazu kann vorteilhaft das Befestigungselement eine in wenigstens einem der beiden gemeinsam in der Nut festlegbaren Teilen schraubbare Befestigungsschraube sein (Anspruch 1, Anspruch 16), die mit ihrem Endabschnitt am Nutgrund (Grund der Nut) formschlüssig eingreift, z. B. in eine ganz oder teilweise (durch Vorbohren) vorbereitete Ausnehmung.

Zur gemeinsamen Festlegung weisen die Gehäuseteile bzw. Tragteile der beiden gemeinsam festzulegenden Teile Abschnitte auf, die in der vorgegebenen Stellung einander überlappen (Anspruch 3), wobei die Teile im Bereich dieser Überlappungsstelle (in Quer- oder Längsrichtung) bevorzugt formschlüssig miteinander verbindbar sind (Anspruch 12,13).

Die Eingriffsstelle des Befestigungselementes, insbesondere der Befestigungsschraube, kann an der Überlappungsstelle beide Abschnitte durchdringen und sie damit kraft- oder formschlüssig miteinander verbinden.

Die formschlüssige Verbindung kann aber auch in Richtung des Verschiebeweges der Treibstangen gegenüber der Eingriffsstelle des Befestigungselementes versetzt sein, so daß mittels des Befestigungselementes nur zum Beispiel die Eckumlenkung direkt in der Nut - gegen Längsverrückung - formschlüssig festgelegt wird, während die Festlegung des anderen Teils über eine im Abstand davon liegende formschlüssige Verbindung erfolgt (Anspruch 5).

Bei Zentralverschlüssen mit Treibstangen für wenigstens drei Stirnseiten eines Flügels wird es so in besonders vorteilhafter Weise möglich, an einer Stirnseite nur jeweils zwei Befestigungselemente vorzusehen, und zwar nahe den Ecken des Flügels. So reichen insgesamt lediglich drei Befestigungselemente an zwei sich gegenüberliegenden Stirnseiten des Flügels aus, um die Eckumlenkungen und die an diesen Flügelseiten angeordneten Teile des Zentralverschlusses zuverlässig festzulegen (Anspruch 7).

In besonderen Fällen ist es nicht einmal erforderlich, eine besondere Ausnehmung für den Eingriff des Endes des Befestigungselementes am Nutengrund vorzusehen, da es möglich ist, das freie Ende des Befestigungselementes, insbesondere einer Schraube selbst-lochend auszubilden (Anspruch 6).

Alle bei der Betätigung des Zentralverschlusses auftretenden Kräfte werden bei dieser Anordnung (Anspruch 14) praktisch formschlüssig übertragen und vom Flügelrahmen aufgenommen. Damit wird der zumeist dünnwandige Nutengrund in Richtung seiner Dicke nicht belastet (Anspruch 16). Der Gewindeeingriff erfolgt nicht am Rahmenprofil, sondern an einem der Führungsgehäuse oder Tragteile. Der Nutengrund wird nur in Längsrichtung der Nut von den Kräften beaufschlagt. Kräfte in anderen Richtungen werden im Bereich der Hinterschneidungen der Nut aufgenommen.

Die vor der beanspruchten Erfindung noch nötige Vielzahl von Befestigungselemente wird durch überwiegend nur zwei, drei oder vier Befestigungsschrauben mit steckerartigem Eingriff ersetzt. Damit entfallen auch zahlreiche Langlöcher für den Durchtritt von Befestigungselementen in den Treibstangenabschnitten.

Die Erfindungen werden nachfolgend anhand schematischer Zeichnungen näher erläutert.
- **Figur 1**: zeigt einen Zentralverschluß 1 mit seinen verschiedenen Teilen, die an allen vier Seiten eines (nicht dargestellten) Flügels angeordnet sind.
- **Figur 2**: zeigt in größerem Maßstab einen Querschnitt entlang der Schnittlinie A-A der Figur 1 mit dem Rahmenprofil eines Flügels 21 und eines Blendrahmens 20.
- **Figur 3**: zeigt in perspektivischer Ansicht die auseinandergezogen dargestellten Teile des Zentralverschlusses im Bereich einer oberen und einer unteren Ecke des Zentralverschlusses.
- **Figur 4**: zeigt im Ausschnitt und im Querschnitt ein abgewandeltes Detail der Erfindung.

Der Zentralverschluß 1 nach **Figur 1** weist auf einer vertikalen Stirnseite des Flügels ein Betätigungsgetriebe 2 zur Verschiebung der verschieblichen Treibstangen 4 des Zentralverschlusses auf. Die Betätigung erfolgt mit Hilfe eines üblichen Dreh- oder Schwenkhebels 3. Die in entgegengesetzten Richtungen verschieblichen Abtriebsglieder 2a,2b des Getriebes 2 sind jeweils über formschlüssige Kupplungselemente 5 mit Treibstangenabschnitten 4 gekuppelt, die in einer umlaufenden Profilnut des Flügelrahmens angeordnet sind. Mit ihrem anderen Ende sind die Treibstangenabschnitte 4 ebenfalls über formschlüssige Kupplungselemente mit dem einen Ende eines verschieblichen Eckumlenkelementes gekuppelt, das in einem Gehäuse der Eckumlenkung 6 geführt ist. Das Gehäuse weist einen vertikalen Schenkel 7 und einen horizontalen Schenkel 8 auf. Im dargestellten Beispiel weist jeweils nur der horizontale Schenkel 8 seitliche Stege 32a auf, mit denen das Gehäuse der Eckumlenkung 6 in die Nut vom Nutenende her unter Eingreifen in eine Hinterschneidung einschiebbar ist. An der Oberseite des Flügels sind im dargestellten Beispiel Tragteile 12 für scherenartige Ausstellarme 13 vorgesehen, wobei jeder Tragteil 12 ebenfalls seitliche Stege zum Eingreifen in die Hinterschneidung der Nut am Flügel aufweist. Die beiden Scherenteile 13 sind jeweils wieder über einen Treibstangenabschnitt 4 antriebsmäßig miteinander gekuppelt, und zwar über formschlüssige Kupplungselemente 5.

Die Anordnung an der Unterseite des Flügels kann entsprechend sein. Im vorliegenden Falle können zusätzlich zu dem horizontalen Schenkel der unteren Eckumlenkung 6a jeweils zwei weitere Führungs- oder Tragteile 15 mit Schließ- oder Verriegelungselementen oder dergleichen oder für weitere Ausstellarme vorgesehen sein. Die beiden Teile 15 sind wiederum mit einem Treibstangenabschnitt 4 antriebsmäßig gekuppelt.

Auf der dem Betätigungsgriff gegenüberliegenden vertikalen Stirnseite ist ein über eine weitere untere Eckumlenkung 6b verschiebbarer Treibstangenabschnitt 4 vorgesehen, der zum Beispiel Verriegelungselemente zum Verriegeln des Flügels in der Schließstellung aufweist. Auch die Führungs- oder Tragteile 15 an der Unterseite des Flügels weisen seitliche Stege zum Eingreifen in die Hinterschneidung der Nut an der Unterseite des Flügels auf. Statt der (rechten unteren) Eckumlenkung 6b kann auch eine weitere (teilweise strichliniendargestellte) obere rechte Eckumlenkung 6c vorgesehen sein. Sie kann in gleicher Weise den vertikalen Treibstangenabschnitt 4 steuern, ohne daß die untere rechte Eckumlenkung 6b erforderlich ist. Damit können jeweils drei Eckumlenkungen 6, 6a, 6b oder 6, 6a, 6c für eine vollumfängliche Steuerung an allen vier Stirnseiten des Flügels sorgen, seien dies Scherenelemente (oben), Riegelelemente (unten), Getriebesteuerung (links) oder weitere Riegelelemente (rechts). Die dargestellten jeweils drei Eckumlenkungen für die Betätigung von Treibstangenabschnitten auf allen vier Stirnseiten des Zentralverschlusses kann um eine weitere Eckumlenkung ergänzt werden, um an allen vier Ecken des Flügels in den Eckbereichen Fixierpunkte zu haben, die jeweils durch ein in den Nutgrund steckerartig eingreifendes Sperrelement festlegbar sind, ohne daß es zusätzlicher Schrauben oder Spannvorrichtungen bedürfen würde. Die Anordnung der vierten Eckumlenkung erfolgt gemäß einem weiter hinten beschriebenen Ausführungsbeispiel mit verkürzten Stegabschnitten an einem Schenkel zumindest eines der beschriebenen vier Eckumlenkungen des Zentralverschlusses.

Zur Montage und Festlegung der verschiedenen Teile ist bei diesem Beschlag vorgesehen, daß die Gehäuse- bzw. Tragteile benachbarter Beschlagteile an der oberen Stirnseite 9 und an der unteren Stirnseite 10 des Flügels sich überlappende Abschnitte aufweisen und mit Hilfe eines einzigen Befestigungselementes 14 oder 35 jeweils gemeinsam am Grund der Nut des Flügelrahmens festgelegt werden können. Bei dem Zentralverschluß nach Figur 1, der bewegliche Teile an allen vier Seiten des Flügels aufweist, können somit alle wesentlichen Beschlagteile an Oberrand 9 und Unterrand 10 des Flügels mit insgesamt vier Befestigungsschrauben montiert und festgelegt werden, wobei die Schrauben nahe der Flügelecken angeordnet sind und eine formschlüssige Verbindung zwischen den Beschlagteilen und dem Flügelrahmen bewirken.

In **Figur 2** sind zwei typische Rahmenprofile aus Kunststoff oder Metall im Querschnitt dargestellt. Der Blendrahmen ist mit 20 und der Flügelrahmen mit 21 bezeichnet. Zwischen beiden liegt der Flügelfalz 22, in dem das Profil eine Nut 23 vorsieht, die um den ganzen Flügel umläuft und auf beiden Nutenseiten Hinterschneidungen 24 aufweist. Man erkennt die Überlappungsstelle zwischen dem Schenkel 8 des Gehäuses der Eckumlenkung 6 und dem Tragteil 12 der Ausstellschere 13. Im Bereich der Überlappungsstelle greift die Stiftschraube 35 bzw. die Befestigungsschraube 35 ein, die mit ihrem Gewinde in wenigstens einem der beiden Überlappungsabschnitte schraubbar ist, während ihr Ende ohne Schraubgewinde in eine Ausnehmung 50 am Grund der Nut formschlüssig eingreift.

Die Einzelheiten der Ausbildung sind noch besser in **Figur 3** zu erkennen. Die der Eckumlenkung 6 entsprechenden Gehäuse der Eckumlenkungen 30 und 52 nach **Figur 3** weisen unterschiedlich ausgebildete Schenkel auf. Der Schenkel 31 ist jeweils der vertikalen Flügelseite und der Schenkel 32 der horizontalen Flügelseite zugeordnet. Der Schenkel 32 und nur dieser weist jeweils seitliche Stege 32a auf, die zum Eingreifen in die Hinterschneidungen 24 der Nut 23 von Figur 2 vorgesehen sind. In **Figur 3** ist ein Teil 46 des Profils wiedergegeben, welches die Nut 47 sowie die Hinterschneidungen 48 bildet. Der Nutengrund 49 trägt eine im Nutengrund vorgefertigte Ausnehmung 50 für den Eingriff eines Endes 37 der schraubenförmigen Befestigung 35. Am Ende des Schenkels 32 ist ein Befestigungsabschnitt 33 fest angebracht, in dem eine Gewindebohrung 34 für einen Gewindeabschnitt 36 der Befestigungsschraube 35 vorgesehen ist. Mit 38 ist ein an der Oberkante des Flügels angrenzender weiterer Beschlagteil mit einem Ausstellarm 41 bezeichnet, der an seinem Tragteil 39 bei 42 schwenkbar angelenkt ist. Der Tragteil führt in seinem Inneren ein längsverschiebliches Kraftübertragungselement 44, vom Wesen her auch ein Treibstangenabschnitt, das an seinem frei vorstehenden Ende eine Kupplungsöffnung 45 aufweist, in die im zusammengebauten Zustand ein Zapfen eingreift, ähnlich des dargestellten Zapfens 51 der unteren Eckumlenkung 52. Der Zapfen besitzt an einem Ende eines in dem Eckumlenkungsgehäuse verschieblichen Kraftumlenkungsbandes, das im Bereich des anderen Schenkels ein weiteres, um 90° versetzt orientiertes Kupplungselement zur formschlüssigen Verbindung mit dem Treibstangenabschnitt 4 an der vertikalen Flügelseite aufweist. In **Figur 3** erkennt man auch die seitlichen Stege 40 des Tragteils 39, mit dem dieser in die Hinterschneidungen 48 der Nut 47 eingreift. Der Tragteil weist eine Bohrung 43 für den Durchtritt des Abschnittes 37 der Befestigungsschraube 35 auf, während das Kraftübertragungselement 44 in diesem Bereich ein in der Länge dem maximalen Verschiebeweg entsprechendes Langloch aufweist.

Entsprechend ist die Anordnung an der Unterkante des Flügels, wobei die dortige Eckumlenkung 52 spiegelbildlich zu der Eckumlenkung 30 angeordnet ist. Das benachbarte Beschlagteil 53 weist ein Führungsgehäuse 54 für ein längsverschiebliches Kraftübertragungselement 56 auf, das an seinem Ende eine Ausnehmung 57 zum kuppelnden Eingriff mit dem Zapfen 51 der Eckumlenkung aufweist. Hier ist das Langloch 58 in dem längsverschieblichen Element 56 sichtbar. Das längsverschiebliche Element kann ein Verriegelungszapfen oder ein anderes aktives Element 59 des Zentralverschlusses aufweisen. Auch hier überlappen sich der Endabschnitt 33 des horizontalen Schenkels der Eckumlenkung und das Ende des Gehäuses 54 im ausreichenden Maße, um den Durchtritt der Befestigungsschraube 35 durch beide zu ermöglichen. Im zusammengebauten Zustand greift das Ende 37 der Schraube jeweils formschlüssig in die Öffnung 50 am Grund 49 der Nut 47 ein. Das Gehäuse 54 weist ebenfalls seitliche Stege 55 zum Eingreifen in die Hinterschneidungen der Profilnut auf. Durch den Eingriff in die Hinterschneidung erfolgt eine formschlüssige Festlegung der Teile in allen Richtungen senkrecht zur Verschieberichtung der Treibstangenabschnitte. Kräfte, die in Verschieberichtung wirken, werden formschlüssig durch den Eingriff des Befestigungselementes 14 in die Ausnehmungen 34 und 43 bzw. 50 aufgenommen und ausschließlich in Längsrichtung des Profils auf dieses übertragen.

In den beschriebenen Beispielen durchgreift das Befestigungselement die sich überlappenden Abschnitte der benachbarten Beschlagteile, wodurch die benachbarten Teile über das Befestigungselement formschlüssig miteinander verbunden sind. Bei der Ausführungsform nach **Figur 4** wird lediglich der eine der beiden gemeinsam in der Nut festlegbaren Beschlagteile mit Hilfe des dort vorgesehenen Befestigungselementes 64 formschlüssig in der Bohrung 61 des Nutengrundes 60 festgelegt. Dazu weist zum Beispiel der Befestigungsabschnitt 62 des horizontalen Schenkels der Eckumlenkung eine Gewindebohrung 63 auf, in der das Gewinde 65 des Befestigungselementes 64 schraubbar ist. Zur formschlüssigen Verbindung der beiden benachbarten Beschlagteile ist im Abstand von der Eingriffsstelle der Befestigungsschraube 64 eine Überlappungsstelle 67 zwischen dem Abschnitt 62 und dem benachbarten Teil 68 des Zentralverschlusses vorgesehen, die für einen gegenseitigen formschlüssigen Eingriff ausgebildet sind.

Die Montage des Zentralverschlusses ist generell einfach und zeitsparend. So können zunächst an der Oberseite die beiden Scherenteile 13 nach Ankuppeln des Treibstangenabschnittes 4 vom Ende der Nut in diese eingeschoben werden, wobei die seitlichen Stege in die Hinterschneidungen eingreifen. Danach wird der obere Schenkel 8 der Eckumlenkung - nach Kuppeln seines Treibstangenabschnitts - mit den Stegen 32a in die Hinterschneidungen vom Ende der Nut her eingeschoben. Vor Erreichen der Endstellung erfolgt die Kupplung mit den an der vertikalen Seite des Flügels liegenden und dort wartenden Treibstangenabschnitten 4. Dann wird die Eckumlenkung in die endgültige Stellung gebracht, in der sich das Gehäuse 8 und der Tragteil 12 entsprechend überlappen, so daß das Befestigungselement 35 in den Schenkel der Eckumlenkung eingeschraubt werden kann, bis sein Endabschnitt in die Bohrung 50 des Nutengrundes eingreift. Zur Festlegung am anderen Ende kann die Befestigungsschraube 14 in den Tragteil der rechten Schere eingeschraubt werden, bis auch deren Ende in die Bohrung des Nutengrundes eingreift. Die Montage an der unteren Seite des Flügels kann entsprechend erfolgen. Ein Problem dabei kann entstehen, wenn die Eckumlenkung am rechten unteren Ende der **Figur 1** eingebracht werden soll. Wenn angenommen wird, daß die sonstigen Beschlagteile der unteren Seite von links in die Nut eingeschoben worden sind, so muß die rechte Eckumlenkung von rechts her in **Figur 1** in die Nut eingeschoben werden. Hier kann ein Kuppeln der die Kraft übertragenden Elemente der beiden benachbarten Beschlagteile problematisch sein. Das Problem könnte behoben werden, indem ein besonders langer Hub, länger als für die Betätigung des Beschlages notwendig, vorgesehen wird, um die Kupplung zu ermöglichen, bevor die Eckumlenkung mit den Stegen in die Hinterschneidung eingeschoben wird.

Werden die in die Hinterschneidungen eingreifenden Stege am horizontalen Schenkel der Gehäuse der Eckumlenkung um einen Betrag "b" gemäß **Figur 3** gekürzt, so enden die Stege 32a in einem erheblichen Abstand vor dem freien Ende des Schenkels 32. Die Länge des Abstands b ist abgestimmt auf die normale Länge des Verschiebeweges c der Treibstangen. Durch die Verkürzung der Stege kann die Eckumlenkung zunächst in eine Überlappung entsprechend der Länge b mit der Flügelecke gebracht werden, ohne in die Hinterschneidung der Nut einzugreifen. Wird nun der normale Schubweg der Treibstangen ausgenutzt, so kann die Kupplung des beweglichen Elementes der Eckumlenkung mit dem beweglichen Element des benachbarten Beschlagteils ohne weiteres im Bereich der Nut erfolgen, worauf die Eckumlenkung in die Nut abgesenkt und dann über den Restweg unter Eingreifen der Stege 32a in die Hinterschneidung in die endgültige Stellung in Richtung der Nut verschoben wird, worauf die Befestigungsschraube eingebracht werden kann.

Dieser Beschlag ist außerordentlich schnell und einfach zu montieren und bietet eine besonders günstige Aufnahme aller auftretenden Kräfte ohne übermäßige Schwächung der Beschlagteile oder ohne die Gefahr eines Ausbrechens des Profilmaterials des Flügelrahmens.

Mit verkürzten Stegen können alle Eckumlenkungen oder nur eine einzelne ausgerüstet sein, die dann speziell für die zuletzt zu montierende Eckumlenkung eingesetzt wird.

Die Öffnungen 50 am Nutengrund brauchen nicht vorgefertigt zu werden, wenn das Ende 37 der Schraubelemente selbstschneidend ausgebildet ist.

## Patentansprüche

1. Zentralverschluss (1) für einen parallel-verschiebbaren Flügel eines Fensters oder einer Tür mit einem Profilrahmen aus Metall oder Kunststoff und einer um den Profilrahmen umlaufenden, eine durchgehende Hinterschneidung (48,24) aufweisenden Nut (47,23) zur Aufnahme von Teilen (6;6a,6b;13,15) des Zentralverschlusses;
- welcher Zentralverschluss (1) Treibstangen-Abschnitte (4) zur Verbindung (5) von jeweils für die gleiche Stirnseite des Profilrahmens bestimmten Teilen aufweist;
- wobei zu den Teilen des Zentralverschlusses Eckumlenkungen (6;6a,6b; 30,52) gehören und wobei ein Schenkel (8,32) eines Führungsgehäuses jeder Eckumlenkung und ein Führungsglied (12,39) eines für die gleiche Stirnseite bestimmten, benachbarten Teils (13,15;41) des Zentralverschlusses (1)je einen seitlichen Stegabschnitt (32a,40) zum Eingreifen in die Hinterschneidung (48,24) der Nut aufweist und mit einem einzigen Befestigungselement (14,35,64) des Zentralverschlusses gemeinsam in der Nut (47,23; 48,24) gegen Längsverschiebungen festlegbar sind.

2. Zentralverschluss nach Anspruch 1, wobei das Befestigungselement jeweils eine, in wenigstens einem der beiden gemeinsam in der Nut festlegbaren Teile (8,12), schraubbare Befestigungsschraube (64,35,14) ist, welche einen Endabschnitt (66,37) zum formschlüssigen Eingreifen in eine Ausnehmung (50,61) am Grund (49,60) der Nut aufweist.

3. Zentralverschluss nach Anspruch 1 oder 2, wobei die jeweils gemeinsam in der Nut festlegbaren Teile (8,12) jeweils einander überlappende Abschnitte (33,39;67) aufweisen.

4. Zentralverschluss nach Anspruch 3, wobei eine Überlappungsstelle (67) der beiden Teile (62,68) gegenüber dem Befestigungselement (64) in Richtung der Treibstangenbewegung versetzt ist, im eingebauten Zustand in Richtung der Nut.

5. Zentralverschluss nach Anspruch 3, wobei die Überlappungsstelle (33,39) zugleich die Eingriffsstelle (34,43) des Befestigungselementes (35) ist.

6. Zentralverschluss nach Anspruch 2, wobei der Endabschnitt (37,66) der Befestigungsschraube (35,64,14) selbst-schneidend oder selbst-lochend ausgebildet ist.

7. Zentralverschluss nach Anspruch 1, für wenigstens drei Stirnseiten eines Flügels, wobei die in der Nut (47) festlegbaren Befestigungselemente (14) an den Eckumlenkungen (6;6a,6b,6c) und den jeweils zusammen mit diesen festlegbaren Teilen (12,15) des Zentralverschlusses (1) ausschließlich auf zwei gegenüberliegenden Seiten des Zentralverschlusses, insbesondere der Oberseite und der Unterseite, vorgesehen sind.

8. Zentralverschluss nach einem der vorigen Ansprüche, wobei die seitlichen Stege (32a) zum Eingreifen in eine Hinterschneidung der Nut an einem Schenkel (32) der Eckumlenkung (30) in einem Abstand (b) von dem Ende des zugehörigen Schenkels (32) der Eckumlenkung enden, zur Erleichterung der Montage bei zumindest drei oder vier Eckumlenkungen (6a,6b,6c,6).

9. Zentralverschluss nach Anspruch 8, wobei der Abstand (b) deutlich ist, insbesondere im wesentlichen 1/3 bis 1/2 einer Länge (c) des Verschiebewegs der Treibstangenabschnitte (4) beträgt.

10. Zentralverschluss nach Anspruch 1, wobei die Teile zur Aufnahme in der Nut die Eckumlenkungen (6), Scherenteile (13) und/oder Schließteile (15) sind.

11. Zentralverschluss nach Anspruch 1, wobei die Festlegung in der Nut im Wesentlichen durch Formschluss erfolgt.

12. Zentralverschluss nach Anspruch 3, wobei die überlappenden Abschnitte formschlüssig miteinander verbindbar sind.

13. Zentralverschluss nach Anspruch 3 oder 12, wobei die überlappenden Abschnitte quer zur Richtung der Treibstangenbewegung formschlüssig miteinander verbindbar sind.

14. Montageverfahren zum Montieren eines Zentralverschlusses (1) an einen Flügel mit einem Profilrahmen aus Metall oder Kunststoff und einer um den Profilrahmen umlaufenden, eine insbesondere vollumfänglich durchgehende Hinterschneidung (48) aufweisenden Nut (47) zur Aufnahme von Teilen des Zentralverschlusses (6,13,15), unter denen Eckumlenkungen (6;6a,6b;32) sind;
- welcher Zentralverschluss (1) horizontale und vertikale Treibstangen-Abschnitte (4) zur Verbindung (5) von jeweils auf der gleichen Seite des Flügels angeordneten Teilen aufweist,
- wobei der jeweils eine Schenkel (8) eines Führungsgehäuses jeder Eckumlenkung (6;6a,6b) und ein Tragglied (12,39) eines jeweils auf der gleichen Flügelseite benachbarten Teils (13) des Zentralverschlusses (1) mit seitlichen Stegabschnitten (32a,40) in die Hinterschneidung (48) der Nut eingreifen;
- wobei der jeweilige Schenkel und das jeweilige Tragglied (8;39) mit einem einzigen schraubenähnlichen Befestigungselement (14,35,64) des Zentralverschlusses (1) gemeinsam am Nutgrund (49) der Nut (47) gegen Längsverschiebungen in Längsrichtung der hinterschnittenen Nut (48,47) festgelegt werden.

15. Verfahren nach Anspruch 14, bei dem das Befestigungselement (35,14) nach einem seitlichem Einschieben einer jeweiligen Eckumlenkung (6) in die hinterschnittene Nut (47,48) am Nutgrund (49) formschlüssig eingreift, insbesondere als ein Stiftstück (37) in eine runde Öffnung (50), um eine Festlegung gegen Bewegungen in Längsrichtung der Nut (47) zu erreichen.

16. Verfahren nach Anspruch 14, bei dem während des Festlegens des Befestigungselementes (14,35,64) keine Zugkräfte in Richtung einer Achse des Befestigungselements auf den Grund (49) der Nut (47) aufgebracht werden.

17. Verfahren nach Anspruch 14, bei welchem in der jeweiligen Eckumlenkung (6) zwei um 90° in ihrer Erstreckungsrichtung versetzte Koppelglieder, insbesondere Kupplungszapfen (51), vorgesehen sind, welche bei der Montage der Eckumlenkung (6) zeitlich gestaffelt, insbesondere nacheinander, in entsprechende Gegenkoppelglieder, insbesondere Öffnungen (45,57) eingreifen, um eine Bewegungskopplung des horizontalen und des vertikalen Treibstangenabschnitts (4) zu erreichen, wobei
(a) die erste Kopplung (57,51) in dem Schenkel (8) der Eckumlenkung (6) erfolgt, der danach mit seinen Stegabschnitten (32a) in die Hinterschneidung (48) der Nut eingeschoben wird;
(b) die zweite Kopplung in dem anderen Schenkel (7) der Eckumlenkung (6) zunächst nicht erfolgt, sondern erst kurz bevor die Stege des ersten Schenkels (8) ganz in der Hinterschneidung (48) aufgenommen sind erfolgt.

18. Verfahren nach Anspruch 14, bei welchem die jeweilige Festlegung am Grund (49) der Nut (47) im Wesentlichen in dessen Mitte bezogen auf die Querrichtung der Nut erfolgt.

19. Verfahren nach Anspruch 14, bei welchem mit der jeweiligen Festlegung Längsbewegungen der im Randbereich überlappenden Teile (33,39;8,12) auf derselben Stirnseite des Flügels gesperrt werden, ohne Aufbringung von Zugkräften auf den Nutgrund (49).

## Claims

1. Central closure (1) for a parallel-displaceable casement of a window or a door with a profile frame made from metal or plastic and a groove (47, 23) extending around the profile frame and having a continuous undercut (48, 24) for receiving parts (6; 6a, 6b; 13, 15) of the central closure; which central closure (1) has connecting rod sections (4) for the connection (5) of in each case parts intended for the same end-face side of the profile frame; wherein corner profiles (6; 6a, 6b; 30, 52) belong to the parts of the central closure and wherein a limb (8, 32) of a guide housing of each corner profile and a guide member (12, 39) of an adjacent part (13, 15; 41) of the central closure (1) intended for the same end-face side has in each case a lateral bar section (32a, 40) for engagement in the undercut (48, 24) of the groove and can be fixed against longitudinal displacements together in the groove (47, 23; 48, 24) by a single attachment element (14, 35, 64) of the central closure.

2. Central closure according to claim 1, wherein the attachment element is in each case an attachment screw (64; 35, 14) which can be screwed in at least one of the two parts (8, 12) which can be fixed together in the groove, which attachment screw (64; 35, 14) has an end section (66, 37) for positive engagement in a recess (50, 61) on the base (49, 60) of the groove.

3. Central closure according to claim 1 or 2, wherein the particular parts (8, 12) which can be fixed together in the groove have in each case sections (33, 39; 67) overlapping one another.

4. Central closure according to claim 3, wherein a overlapping point (67) of the two parts (62, 68) is displaced with respect to the attachment element (64) in the direction of the connecting rod movement, in the installed state in the direction of the groove.

5. Central closure according to claim 3, wherein the overlapping point (33, 39) at the same time is the engagement point (34, 43) of the attachment element (35).

6. Central closure according to claim 2, wherein the end section (37, 66) of the attachment screw (35, 64, 14) is designed to be self-tapping or self perforating.

7. Central closure according to claim 1, for at least three end-face sides of a casement, wherein the attachment elements (14) which can be fixed in the groove (47) are provided on the corner profiles (6; 6a, 6b, 6c) and which in each case together with these parts (12, 15), which can be fixed, of the central closure (1) are provided only on two opposite sides of the central closure, in particular the upper side and the lower side.

8. Central closure according to one of the previous claims, wherein the lateral bars (32a) for engagement in an undercut of the groove on one limb (32) of the corner profile (30) terminate at a distance (b) from the end of the associated limb (32) of the corner profile, to facilitate assembly for at least three or four corner profiles (6a, 6b, 6c, 6).

9. Central closure according to claim 8, wherein the distance (b) is significant, in particular is essentially 1/3 to 1/2 of a length (c) of the displacement path of the connecting rod sections (4).

10. Central closure according to claim 1, wherein the parts for receiving in the groove are the corner profiles (6), scissor parts (13) and/or closure parts (15).

11. Central closure according to claim 1, wherein fixing in the groove takes place essentially by positive locking.

12. Central closure according to claim 3, wherein the overlapping sections can be connected positively to one another.

13. Central closure according to claim 3 or 12, wherein the overlapping sections can be connected positively to one another transversely to the direction of the connecting rod movement.

14. Assembly process for assembling a central closure (1) on a casement with a profile frame made from metal or plastic and a groove (47) extending around the profile frame and having an in particular full-circumference continuous undercut (48) for receiving parts of the central closure (6, 13, 15), some of which are corner profiles (6; 6a, 6b; 32);
- which central closure (1) has horizontal and vertical connecting rod sections (4) for the connection (5) of in each case parts arranged on the same side of the casement,
- wherein the in each case one limb (8) of a guide housing of each corner profile (6; 6a, 6b) and a supporting member (12, 39) of an adjacent part (13) of the central closure (1) in each case on the same casement side engage in the undercut (48) of the groove with lateral bar sections (32a, 40);
- wherein the particular limb and the particular supporting member (8; 39) are fixed against longitudinal displacements in longitudinal direction of the undercut groove (48, 47) together on the groove base (49) of the groove (47) by a single screw-like attachment element (14, 35, 64) of the central closure (1).

15. Process according to claim 14, in which the attachment element (35, 14) engages positively in the undercut groove (47, 48) on the groove base (49) after a lateral insertion of a particular corner profile (6), in particular as a pin piece (37) in a round opening (50), in order to achieve fixing against movements in longitudinal direction of the groove (47).

16. Process according to claim 14, in which during fixing of the attachment element (14, 35, 64), no tensile forces are applied to the base (49) of the groove (47) in the direction of an axis of the attachment element.

17. Process according to claim 14, in which two coupling members offset by 90° in their extension direction, in particular coupling pins (51), are provided in the particular corner profile (6), which during assembly of the corner profile (6) engage temporally staggered, in particular one after another, in corresponding counter-coupling members, in particular openings (45, 57), in order to achieve movement coupling of the horizontal and of the vertical connecting rod section (4), wherein
(a) the first coupling (57, 51) takes place in the limb (8) of the corner profile (6), which is then inserted into the undercut (48) of the groove with its bar sections (32a);
(b) the second coupling does not take place initially in the other limb (7) of the corner profile (6), but only takes place shortly before the bars of the first limb (8) are received completely in the undercut (48).

18. Process according to claim 14, in which the particular fixing on the base (49) of the groove (47) takes place essentially in its centre relative to the transverse direction of the groove.

19. Process according to claim 14, in which longitudinal movements of the parts (33, 39; 8, 12) overlapping in the edge region are blocked on the same end-face side of the casement by the particular fixing without application of tensile forces to the groove base (49).

## Revendications

1. Fermeture centrale (1) pour un battant coulissant de façon parallèle d'une fenêtre ou d'une porte avec un châssis en profilé en métal ou en plastique et une rainure (47, 23) tournant autour du châssis en profilé et présentant une contre-dépouille (48, 24) continue pour le logement de parties (6 ; 6a, 6b ; 13, 15) de la fermeture centrale ;
laquelle fermeture centrale (1) présente des parties de crémone (4) pour la liaison (5) de parties destinées respectivement au même côté avant du châssis en profilé, des déviations d'angle (6 ; 6a, 6b ; 30, 52) appartenant aux parties de la fermeture centrale et une branche (8, 32) d'un boîtier de guidage de chaque déviation d'angle et un élément de guidage (12, 39) d'une partie (13, 15 ; 41), voisine et destinée au même côté avant, de la fermeture centrale (1) présentant chacun une partie de nervure (32a, 40) latérale pour l'engagement dans la contre-dépouille (48, 24) de la rainure et pouvant être fixée avec un élément de fixation (14, 35, 64) unique de la fermeture centrale ensemble dans la rainure (47, 23 ; 48, 24) contre des déplacements latéraux.

2. Fermeture centrale selon la revendication 1, l'élément de fixation étant respectivement une vis de fixation (64 ; 35, 14) pouvant être vissée dans au moins l'une des deux parties (8, 12) fixables ensemble dans la rainure, laquelle vis présente une partie d'extrémité (66, 37) pour l'engagement par complémentarité de formes dans un évidement (50, 61) sur le fond (49, 60) de la rainure.

3. Fermeture centrale selon la revendication 1 ou 2, les parties (8, 12) fixables à chaque fois ensemble dans la rainure présentant à chaque fois des parties (33, 39 ; 67) qui se chevauchent.

4. Fermeture centrale selon la revendication 3, un endroit de chevauchement (67) des deux parties (62, 68) étant décalé par rapport à l'élément de fixation (64) en direction du déplacement de la crémone, dans l'état monté en direction de la rainure.

5. Fermeture centrale selon la revendication 3, l'endroit de chevauchement (33, 39) étant en même temps le point d'engagement (34, 43) de l'élément de fixation (35).

6. Fermeture centrale selon la revendication 2, la partie d'extrémité (37, 66) de la vis de fixation (35, 64, 14) étant autocoupante ou autoperforante.

7. Fermeture centrale selon la revendication 1, pour au moins trois côtés avant d'un battant, les éléments de fixation (14) pouvant être fixés dans la rainure (47) étant prévus sur les déviations d'angle (6 ; 6a, 6b, 6c) et les parties (12, 15) pouvant être fixées respectivement ensemble avec ces déviations, de la fermeture centrale (1) exclusivement sur les deux côtés opposés de la fermeture centrale, en particulier le côté supérieur et le côté inférieur.

8. Fermeture centrale selon l'une quelconque des revendications précédentes, les nervures (32a) latérales pour l'engagement dans une contre-dépouille de la rainure se terminant sur une branche (32) de la déviation d'angle (30) à une distance (b) de l'extrémité de la branche (32) correspondante de la déviation d'angle, pour faciliter le montage dans le cas d'au moins trois ou quatre déviations d'angle (6a, 6b, 6c, 6).

9. Fermeture centrale selon la revendication 8, la distance (b) étant définie, en particulier s'élevant sensiblement à un tiers jusqu'à la moitié d'une longueur (c) de la course de déplacement des parties de crémone (4).

10. Fermeture centrale selon la revendication 1, les parties pour le logement dans la rainure étant les déviations d'angle (6), parties de ciseau (13) et/ou parties de fermeture (15).

11. Fermeture centrale selon la revendication 1, la fixation dans la rainure s'effectuant sensiblement par complémentarité de formes.

12. Fermeture centrale selon la revendication 3, les parties de chevauchement pouvant être reliées entre elles par complémentarité de formes.

13. Fermeture centrale selon la revendication 3 ou 12, les parties de chevauchement pouvant être reliées entre elles par complémentarité de formes transversalement à la direction du déplacement de la crémone.

14. Procédé de montage pour le montage d'une fermeture centrale (1) sur un battant avec un cadre en profilé en métal ou en plastique et une rainure (47) tournant autour du cadre en profilé et présentant une contre-dépouille (48) en particulier continue sur tout le pourtour pour le logement de parties de la fermeture centrale (6, 13, 15), sous lesquelles se trouvent des déviations d'angle (6 ; 6a, 6b ; 32) :
- laquelle fermeture centrale (1) présente des parties de crémone (4) horizontales et verticales pour la liaison (5) de parties disposées respectivement sur le même côté du battant,
- la respectivement une branche (8) d'un boîtier de guidage de chaque déviation d'angle (6 ; 6a, 6b) et un élément support (12, 39) d'une partie (13), voisine respectivement sur le même côté de battant, de la fermeture centrale (1) s'engageant avec des parties de nervure (32a, 40) latérales dans la contre-dépouille (48) de la rainure ;
- la branche respective et l'élément support (8 ; 39) respectif étant fixés avec un unique élément de fixation (14, 35, 64) semblable à une vis de la fermeture centrale (1) ensemble sur le fond de rainure (49) de la rainure (47) contre des déplacements latéraux dans le sens longitudinal de la rainure (48, 47) contre-dépouillée.

15. Procédé selon la revendication 14, dans lequel l'élément de fixation (35, 14) s'engage par complémentarité de formes, après une introduction latérale d'une déviation d'angle (6) respective dans la rainure (47, 48) contre-dépouillée sur le fond de rainure (49), en particulier sous la forme d'un bout de broche (37) dans une ouverture (50) ronde, afin d'obtenir une fixation contre des déplacements dans le sens longitudinal de la rainure (47).

16. Procédé selon la revendication 14, dans lequel, pendant le blocage de l'élément de fixation (14, 35, 64), aucune force de traction n'est appliquée dans le sens d'un axe de l'élément de fixation sur le fond (49) de la rainure (47) .

17. Procédé selon la revendication 14, dans lequel deux éléments de couplage, en particulier les tenons d'accouplement (51), décalés de 90° dans leur sens d'extension, sont prévus dans la déviation d'angle (6) concernée, lesquels tenons s'engagent lors du montage de la déviation d'angle (6) avec un décalage dans le temps, en particulier de façon successive, dans des contre-couplages appropriés, en particulier des ouvertures (45, 57), afin d'obtenir un accouplement de mouvement de la partie de crémone horizontale et de la partie de crémone verticale (4),
(a) le premier accouplement (57, 51) s'effectuant dans la branche (8) de la déviation d'angle (6), étant introduit ensuite avec ses parties de nervure (32a) dans la contre-dépouille (48) de la rainure ;
(b) le second accouplement ne s'effectuant pas d'abord dans l'autre branche (7) de la déviation d'angle (6), mais s'effectuant juste avant que les nervures de la première branche (8) soient réceptionnées complètement dans la contre-dépouille (48).

18. Procédé selon la revendication 14, dans lequel le blocage respectif s'effectue sur le fond (49) de la rainure (47) sensiblement en son centre par rapport à la direction transversale de la rainure.

19. Procédé selon la revendication 14, dans lequel des déplacements longitudinaux des parties (33, 39 ; 8, 12) se chevauchant dans la zone périphérique sur le même côté avant du battant étant bloqués avec le blocage concerné, sans application de forces de traction sur le fond de rainure (49).
